# EUROPÄISCHE PATENTSCHRIFT

(11) **EP 0 478 541 B1**
(45) Veröffentlichungstag und Bekanntmachung des Hinweises auf die Patenterteilung: **03.11.1993**
(21) Anmeldenummer: 89907142.7
(22) Anmeldetag: 21.06.1989
(51) Int. Cl.: H01H 50/54, H01H 51/06

(54) **HILFSSCHALTER FÜR EIN ELEKTROMAGNETISCHES SCHALTGERÄT**
AUXILIARY SWITCH FOR AN ELECTROMAGNETIC SWITCHING DEVICE
INTERRUPTEUR AUXILIAIRE POUR COMMUTATEURS ELECTROMAGNETIQUES

(43) Veröffentlichungstag der Anmeldung: 08.04.1992
(73) Patentinhaber: Klöckner-Moeller GmbH, 53115 Bonn (DE); MATSUSHITA ELECTRIC WORKS, LTD., Kadoma-shi Osaka 571 (JP)
(72) Erfinder: BOLZ, Jakob, D-5300 Bonn 1 (DE)
(74) Vertreter: Müller-Gerbes, Margot, Dipl.-Ing.
(86) Internationale Anmeldenummer: EP8900695
(87) Internationale Veröffentlichungsnummer: WO9016077

(56) Entgegenhaltungen:
- DE-A- 3 340 904
- FR-A- 1 239 414

## Beschreibung

Die Erfindung bezieht sich auf einen Hilfsschalter für ein elektromagnetisches Schaltgerät, der in einem mehrteiligen mit Festkontakten ausgerüsteten Gehäuse einen mittels einer Druckfeder lagegesicherten und bei Erregung/Nichterregung des Antriebes gegen die Federkraft beweglichen mit Brückenkontakten versehenen Kontaktbrückenträger enthält.

Hilfsschalter mit zwangsgeführten Hilfskontakten, die als Schließer- und/oder Öffnerkontakte ausgeführt sein können, zum Anbau an elektromagnetische Schütze sind bekannt. Üblicherweise ist die Druckfeder, die den Kontaktbrückenträger entgegen der Zugkraft des Magneten hält, in der Bewegungsachse des Kontaktbrückenträgers an diesen anschließend angeordnet und in einem entsprechenden von den den Kontaktbrückenträger umschließenden Gehäuseteilen gebildeten Raum untergebracht.

Der Erfindung liegt die Aufgabe zugrunde, den bekannten Hilfsschalter in der Weise weiterzubilden, daß die Kräftebilanz des elektromagnetischen Schaltgerätes und damit die Ansprechwerte des Grundgerätes durch den Anbau eines zusätzlichen Hilfsschalters nur unwesentlich verändert werden.

Diese Aufgabe wird erfindungsgemäß für einen Hilfsschalter in der Weise gelöst, daß zwei außerhalb der Bewegungsachse des Kontaktbrückenträgers angeordnete Druckfedern nach Art eines zweiarmigen Kniehebelgelenkes jeweils mit einem Ende in je einem an einander gegenüberliegenden Seiten des Kontaktbrückenträgers ausgebildeten Sacklöchern oder dergleichen und mit dem anderen Ende in je einer in den Gehäuseteilen vorgesehenen Ausnehmungen gelagert sind und eine negative Rückstellfederkraftkennlinie gegen die Zugkraft des Antriebes aufweisen.

Die erfindungsgemäße Anordnung von zwei schrägliegenden gegeneinander wirkenden Druckfedern, insbesondere Schraubenfedern, bewirkt mit zunehmendem Hubweg eine geringere Gegenkraft, d.h. wenn die Federachsen sich der Senkrechten zu den Hub-Bewegungsachsen nähern. Damit wird die erfindungsgemäße Aufgabe gelöst. Auch ermöglicht diese Anordnung zweier Druckfedern die Baulänge des Hilfsschalters zu reduzieren, ohne den Federweg einzuschränken.

In Weiterbildung der Erfindung ist das Prinzip der negativen Federkennlinie für die Rückstellkraft so auszuführen, daß die Federachsen der Druckfedern im Haltezustand (bei Erregung des Magneten) nahezu senkrecht zur Bewegungsachse des Kontaktbrückenträgers verlaufen.

Eine vereinfachte Montage des Hilfsschalters ist nach einem weiteren Vorschlag der Erfindung dadurch möglich, daß in den Gehäuseteile auf der dem Kontaktbrückenträger zugewandten Seite ausgebildeten Ausnehmungen eine Durchstecköffnung zur Gehäuseoberseite aufweisen, durch welche die Druckfedern bei montiertem Gehäuse einführbar sind. Dieses bedeutet, daß die Druckfedern erst nach der Montage des Kontaktbrückenträgers mit den Gehäuseteilen eingelegt werden. Die Gehäuseteile des Hilfsschalters sind beispielsweise mittels entlang der Teilungsfuge an den Gehäusewänden eines Gehäuseteiles vorstehende Rastnasen und zugeordneter Rastnuten am zweiten Gehäuseteil miteinander formschlüssig verbindbar. In einer bevorzugten Ausbildung der Gehäuseteile des Hilfsschalters ist vorgesehen, daß die Ausnehmung für die Lagerung und Abstützung der Druckfeder in jedem Gehäuseteil zwischen den Kontaktschaltkammern der Gehäuseteile mittig als eine in das Gehäuseinnere gerichtete Kammer vorgesehen ist.

Es sei darauf hingewiesen, daß das Prinzip der negativen Federkennlinie mittels zweier C-förmiger Drahtfedern bzw. der Einsatz von zwei schrägliegenden gegeneinander wirkenden Federn, die mit zunehmendem Weg eine geringere Gegenkraft bewirken, für die Ankerrückführung von elektromagnetischen Schaltgeräten bekannt ist, wozu nur beispielsweise auf die Patentanmeldung K 10523 vom 29.04.1951, die DE-OS 33 40 904, DE-AS 23 50 914, DE-OS 28 48 287 und EP-OS 00 91 082 verwiesen wird.

Die Erfindung wird anhand des in der Zeichnung gezeigten Ausführungsbeispieles näher beschrieben. Es zeigen
- Figur 1: eine isometrische Darstellung eines Hilfsschalters
- Figur 2: einen horizontalen Schnitt durch den Hilfsschalter in Ausschaltstellung
- Figur 3: einen horizontalen Querschnitt durch den Hilfsschalter in Einschaltstellung.

Figur 1 zeigt einen Hilfsschalter mit vier Schließerkontakten in isometrischer Darstellung der beiden Gehäuseteile A, B, dem Kontaktbrückenträger 10 und den Druckfedern 2, 3. Der Kontaktbrückenträger 10 ist mit den Brückenkontakten 101 als Schließer- und/oder Öffnerkontakte in bekannter Weise bestückt und weist im Bereich eines Endes auf der Oberseite 103 den vorstehenden Schaltstößel 102 auf. Mittig auf der Oberseite des Kontaktbrückenträgers 10 ist der Lagerbock 104 angeformt, der nach den beiden Seiten gerichtete Sacklöcher 105 bzw. 107 aufweist, die durch die Scheidewand 106 getrennt sind. Die Scheidewand 106 am Fuße der Sacklöcher bildet die Auflagerfläche für die Druckfedern 2, 3 und ist vorzugsweise leicht gegen die Längsachse 1 des Kontaktbrückenträgers 10 geneigt angeordnet, so daß sich die Federachsen 201, 301 im eingeschalteten Zustand und auch im ausgeschalteten Zustand in einer konkaven Stellung befinden, bezogen auf die senkrecht zu der Bewegungsachse 1 des Kontaktbrückenträgers 10 durch den Federmittelpunkt am Kontaktbrückenträger verlaufende Ebene 108.

Die Gehäusehälften A, B weisen auf ihrer Außenseite die Schaltkammern 35,45 auf, wobei mittig zwischen je zwei Schaltkammern 45 eine die Ausnehmungen 43, 33 für die Aufnahme der Druckfedern 2, 3 umfassende Zwischenkammer 46 bzw. 36 vorgesehen ist. Auf der dem Gehäuseinneren zugewandten Seite sind die Festkontakte 4 vorgesehen. Oberhalb der Festkontakte 4 ist etwa mittig in dem Gehäuse der Aufnahmeraum für die Abstützung des einen Endes der Druckfedern 2, 3 in Gestalt der Ausnehmungen 43 bzw. 33 in den Gehäuseteilen ausgebildet. Die Ausnehmungen 33, 43 bilden einen sich zum Kontaktbrückenträger 10 hin erweiternden Raum, dessen Rückwand, an der die Druckfedern 2 bzw. 3 sich abstützen, nicht parallel zur Bewegungsachse 1 des Kontaktbrückenträgers verläuft, sondern unter einem kleinen Winkel α von etwa 10 bis 20 Grad aus der Bewegungsachse 1 geneigt angeordnet ist. Zu dieser Rückwand parallel sind auch die Auflagerflächen in den Sacklöchern 105, 107 des Kontaktbrückenträgers für die Druckfedern angeordnet. Hierdurch wird gemäß der Erfindung erreicht, daß im erregten Zustand des Antriebes des Schützes, siehe Figur 3, im angezogenen Zustand die Federkraft der Druckfedern gegen den Antrieb des Schützes gegen Null geht, jedoch keinen Totpunktdurchgang aufweist, vielmehr die Federachsen stets unter einem Winkel β kleiner 90 Grad zur Bewegungsachse 1 des Kontaktbrückenträgers 10 verbleiben.

Im entregten Zustand des Antriebes des Schützes gemäß Figur 2 hingegen ist Federkraft der Druckfedern 2, 3 in "Ausschaltrichtung" des Kontaktbrückenträgers 10 am größten. Wenn hier von Federkraft der Druckfedern 2, 3 die Rede ist, so ist jeweils die in Richtung der Bewegungsachse 1 des Kontaktbrückenträgers 10 wirkende Komponente der Druckfedern gemeint. Die Rückdruckkraft der Druckfedern 2, 3 ist im angezogenen Stadium des Schützes am geringsten.

## Patentansprüche

1. Hilfsschalter für ein elektromagnetisches Schaltgerät, der in einem mehrteiligen mit Festkontakten (4) ausgerüsteten Gehäuse (A,B) einen mittels einer Druckfeder lagegesicherten und bei Erregung/Nichterregung des Antriebes gegen die Federkraft beweglichen mit Brückenkontakten versehenen Kontaktbrückenträger (10) enthalt, **dadurch gekennzeichnet**, daß zwei außerhalb der Bewegungsachse (1) des Kontaktbrückenträgers (10) angeordnete Druckfedern (2,3) nach Art eines zweiarmigen Kniehebelgelenkes jeweils mit einem Ende in je einem an einander gegenüberliegenden Seiten des Kontaktbrückenträgers (10) ausgebildeten Sacklöchern (105, 107) oder dergleichen und mit dem anderen Ende in je einer in den Gehäuseteilen (A, B) vorgesehenen Ausnehmungen (33, 43) gelagert sind und eine negative Rückstellfederkraftkennlinie gegen die Zugkraft des Antriebes aufweisen.

2. Hilfsschalter nach Anspruch 1,
**dadurch gekennzeichnet**, daß die Lagerfläche der Druckfedern (2,3) am Kontaktbrückenträger (10) so angeordnet ist, daß die Federachsen (201, 301) der Druckfedern (2,3) im Haltezustand (bei Erregung des Magneten) nahezu senkrecht zur Bewegungsachse (1) des Kontaktbrückenträgers (10) verlaufen.

3. Hilfsschalter nach Anspruch 1 oder 2,
**dadurch gekennzeichnet**, daß die in den Gehäuseteilen (A,B) auf der dem Kontaktbrückenträger (10) zugeordneten Seite ausgebildeten Ausnehmungen (33, 43) eine Durchstecköffnung (34, 44) zur Gehäuseoberseite aufweisen, durch welche die Druckfedern (2,3) bei montiertem Gehäuse (A,B,10) einführbar sind.

4. Hilfsschalter nach einem der Ansprüche 1 bis 3,
**dadurch gekennzeichnet**, daß die den Kontaktbrückenträger (10) umschließenden Gehäuseteile (A,B) mittels entlang der Teilungsfuge an den Gehäusewänden eines Gehäuseteiles (B) vorstehenden Rastnasen (41, 42) und zugeordneter Rastnuten am zweiten Gehäuseteil (A) miteinander formschlüssig verbindbar sind.

## Claims

1. An auxiliary switch for an electromagnetic switchgear which, in a multi-part housing (A,B) equipped with fixed contacts (4), contains a contact bridge carrier (10) provided with bridge contacts and secured in position by means of a compression spring and movable against the force of the spring with energisation/non energisation of the drive, characterised in that two compression springs (2,3), arranged outside the axis of movement (1) of the contact bridge carrier (10), are mounted like a two-arm articulated lever, with one end of each in a respective blind hole (105,107) or the like, formed on opposite sides of the contact bridge carrier (16) and with the other end in each case in a respective recess (33,43) provided in the housing parts (A,B), the compression springs having a negative restoring spring force steady state characteristic with respect to the pull of the drive.

2. An auxiliary switch according to claim 1, characterised in that the bearing surface of the compression springs (2,3) is arranged on the contact bridge carrier (10) so that the spring axes (201,301) of the compression springs (2,3) extend in the holding state (when the magnet is energised) almost perpendicularly to the axis of movement (1) of the contact bridge carrier (10).

3. An auxiliary switch according to claim 1 or 2, characterised in that the recesses (33,43) formed in the housing parts (A,B) on the side associated with the contact bridge carrier (10) have a lead-out-opening (34,44) to the housing upper side, through which the compression springs (2,3) are able to be introduced when the housing (A,B,10) is assembled.

4. An auxiliary switch according to one of claims 1 to 3, characterised in that the housing parts (A,B) surrounding the contact bridge carrier (10) are able to be connected to each other in a positive-locking manner by means of detents (41,42) projecting along the dividing joint on the housing walls of a housing part (B) and associated detent grooves on the second housing part (A).

## Revendications

1. Interrupteur auxiliaire pour un appareil de commutation électromagnétique, cet interrupteur contenant, dans un boîtier en plusieurs parties équipé de contacts fixes, un porte-contacts muni de contacts à pont, arrêté en position au moyen d'un ressort de compression et mobile contre la force de ce ressort en cas d'excitation/non-excitation de l'entraînement, caractérisé par le fait que deux ressorts de compression (2, 3) disposés à l'extérieur de l'axe (1) de déplacement du porte-contacts (10) sont montés à la manière d'une articulation à genouillère à deux bras, chacun par une extrémité dans l'un de deux trous borgnes (105, 107) ou analogues aménagés en des côtés opposés du porte-contacts (10) et, par l'autre extrémité, dans un évidement (33, 43) prévu dans chaque partie (A, B) du boîtier, et présentent une caractéristique de force de rappel élastique négative par rapport à la force de traction de l'entraînement.

2. Interrupteur auxiliaire selon revendication 1,
caractérisé par le fait que la surface d'appui des ressorts de compression (2, 3) sur le porte-contacts (10) est agencée de manière que, dans la condition de maintien (l'aimant étant excité) les axes (201, 301) des ressorts de compression (2, 3) s'étendent presque perpendiculairement à l'axe de déplacement (1) du porte-contacts (10).

3. Interrupteur auxiliaire selon revendication 1 ou 2,
caractérisé par le fait que les évidements (33, 43) aménagés dans les parties (A,B) du boîtier, sur le côté conjugué au porte-contacts (10), présentent, du côté supérieur du boîtier, une ouverture de passage (34, 44) par laquelle les ressorts de compression (2, 3) peuvent être introduits lorsque le boîtier (A, B, 10) est monte.

4. Interrupteur auxiliaire selon l'une des revendications 1 à 3,
caractérisé par le fait que les parties (A, B) du boîtier entourant le porte-contacts (10) peuvent être assemblées l'une à l'autre, par une liaison mécanique positive, au moyen de nez d'enclenchement (41, 42) débordant au-delà des parois de l'une des parties du boîtier, le long du joint de partage de celui-ci, et de rainures d'enclenchement conjuguées sur la deuxième partie (A) du boîtier.
